# EUROPÄISCHE PATENTSCHRIFT

(11) **EP 3 599 105 B1**
(45) Veröffentlichungstag und Bekanntmachung des Hinweises auf die Patenterteilung: **08.06.2022**
(21) Anmeldenummer: 19000346.7
(22) Anmeldetag: 25.07.2019
(51) Int. Cl.: B42D 25/435, B42D 25/41, B42D 25/346, B42D 25/382, B42D 25/29

(54) **VERFAHREN ZUR HERSTELLUNG EINES SICHERHEITSMERKMALS MITTELS LASERSTRAHLUNG**
METHOD FOR PRODUCING A SECURITY FEATURE BY MEANS OF LASER BEAMS
PROCÉDÉ DE FABRICATION D'UNE CARACTÉRISTIQUE DE SÉCURITÉ AU MOYEN DU RAYONNEMENT LASER

(30) Priorität: 27.07.2018 DE 102018005990
(43) Veröffentlichungstag der Anmeldung: 29.01.2020
(73) Patentinhaber: Giesecke+Devrient Currency Technology GmbH, 81677 München (DE)
(72) Erfinder: Gregarek, André, 81671 München (DE); Distler, Andreas, 90762 Fürth (DE)
(74) Vertreter: Zeuner Summerer Stütz

(56) Entgegenhaltungen:
- EP-A1- 3 335 900
- WO-A1-2010/072329
- WO-A1-2011/154112
- WO-A1-2014/106517

## Beschreibung

Die Erfindung betrifft ein Verfahren zur Herstellung eines Sicherheitsmerkmals für ein Sicherheitselement, ein Sicherheitspapier oder einen Datenträger. Bei dem Verfahren wird ein Träger bereitgestellt, dessen Farbeindruck durch die Einwirkung von Laserstrahlung modifizierbar ist. Durch Führen eines Laserstrahls über die Oberfläche des Trägers werden einerseits durchgehende Öffnungen in den Träger eingebracht und wird andererseits in Markierungsbereichen der Farbeindruck des Trägers modifiziert.

Es ist bekannt, ein Substrat aus Papier oder Folie mit einem Laserstrahl zu schneiden oder zu perforieren und eine auf dem Substrat applizierte Beschichtung bereichsweise abzutragen oder zu verfärben, um dadurch visuell attraktive und passergenau zueinander angeordnete Effekte zu erzeugen. Beispiele solcher Verfahren finden sich in den Druckschriften DE 43 34 848 C1, WO 2009/003 587 A, WO 2010/072 329 A1, WO 2011/154112 A1, DE 10 2010 053 052 A1 und DE 10 2008 046 513 A1.

Bei den genannten Verfahren wird durch die Laserbeaufschlagung oft neben der Schneidewirkung des Laserstrahls ein zusätzlicher Effekt, beispielsweise eine Verfärbung des Substrats im Randbereich des geschnittenen Lochs ausgelöst. Die Sicherungswirkung entsteht durch die exakte und schwer nachstellbare Passerung des geschnittenen Lochs mit dem farbigen Lochrand.

Nachteilig ist allerdings, dass bei komplexeren Designs die Produktionsgeschwindigkeit solcher Verfahren abnimmt. Zur Abhilfe ist beispielsweise in der WO 2009/003 587 A1 vorgeschlagen worden, die Locherzeugung und die Farbeffekterzeugung mit zwei hintereinandergeschalteten Lasermodulen durchzuführen. Auch diese Methode stößt allerdings bei der Verwendung üblicher Laserquellen an ihre Grenzen.

Ein weiterer Nachteil bekannter Verfahren besteht darin, dass der Laserstrahl zum Schneiden etwa eines Papiersubstrats idealerweise einen möglichst feinen Fokus aufweist. Durch einen feinen Fokus wird wenig Papier verbrannt und es kann schnell geschnitten werden. Allerdings ist wegen der kleinen Fokusgröße dann auch die Linienbreite des beim Schneiden erzeugten Randeffekts gering und es können nur schmale und visuell weniger attraktive Ränder erzeugt werden. Bei Verwendung eines größeren Fokusdurchmessers können breitere und visuell auffälligere Farbränder erzeugt werden, allerdings sinkt dafür die Schnittgeschwindigkeit. Es muss daher stets ein Kompromiss zwischen Arbeitsgeschwindigkeit und gutem visuellen Erscheinungsbild gefunden werden.

Aus der EP 3 335 900 A1 ist ein Verfahren zur Herstellung eines Sicherheitsmerkmals bekannt, bei dem ein erster Laserstrahl Löcher in ein Substrat einbringt, das durch Laserstrahlung hinsichtlich seiner Farbe modifizierbar ist, und ein zweiter Laserstrahl eine Modifizierung der Farbe des Substrats durchführt. Die beiden Laserstrahlen werden bei dem Verfahren zu einem einzigen Laserstrahl vereinigt, wobei der vereinigte Laserstrahl auf die Oberfläche des Substrats geführt wird.

Die WO 2014/106517 A1 betrifft ein Verfahren zum Herstellen eines Sicherheitselements, bei dem eine lasersensitive Aufzeichnungsschicht, die eine laserabsorbierende Gemischkomponente aufweist, in ersten und zweiten Teilbereichen mit Laserstrahlung derselben Laserquelle, aber mit unterschiedlichen Laserparametern beaufschlagt wird, um in den Teilbereichen unterschiedliche Ziel-Erscheinungsbilder zu erzeugen.

Ausgehend davon liegt der Erfindung die Aufgabe zugrunde, ein Verfahren der eingangs genannten Art anzugeben, das die Nachteile des Stands der Technik vermeidet und das insbesondere die Herstellung visuell attraktiver Sicherheitsmerkmale mit hoher Produktionsgeschwindigkeit ermöglicht.

Diese Aufgabe wird durch die Merkmale des unabhängigen Anspruchs 1 gelöst. Weiterbildungen der Erfindung sind Gegenstand der abhängigen Ansprüche.

Gemäß der Erfindung ist bei einem gattungsgemäßen Verfahren vorgesehen, dass beim Führen des Laserstrahls über die Trägeroberfläche die Fokuslage und/oder die Fokusgröße des Laserstrahls schnell verändert werden, um eine variable Breite der durchgehenden Öffnungen und/oder eine variable Breite der Markierungsbereiche zu erzeugen.

Der die Veränderung der Fokusgröße bzw. Fokuslage beschreibende Begriff "schnell" bezieht sich als Vergleichsgröße stets auf die Vorschubgeschwindigkeit, mit der der Schneid- bzw. Markierungslaserstrahl über den Träger geführt wird. Allgemein wird eine Veränderung der Fokusgröße bzw. Fokuslage als schnell bezeichnet, wenn sie während des Vorschubs des Laserstrahls eine für den Betrachter visuell erkennbare Änderung der Schnittbreite bzw. der Markierungsbreite ermöglicht.

Mit Bezug auf die Fokuslage, die die Lage des Fokus des Laserstrahls senkrecht zur Bearbeitungsebene angibt, besteht eine schnelle Veränderung erfindungsgemäß in einer Änderung der Fokuslage pro Laser-Vorschubstrecke von mehr als 1 mm/ mm, insbesondere von mehr als 2 mm/ mm und bevorzugt von mehr als 5 mm/mm. Das bedeutet, dass die Fokuslage pro Laservorschub von 1 mm um 1 mm (oder 2 mm oder 5 mm) senkrecht zur Bearbeitungsebene nach oben oder unten verschoben werden kann.

Alternativ oder zusätzlich besteht mit Bezug auf die Fokusgröße, die den Durchmesser des Laserspots im Fokus des Laserstrahls angibt, eine schnelle Veränderung erfindungsgemäß in einer Änderung der Fokusgröße pro Laser-Vorschubstrecke von mehr als 10%/mm, insbesondere von mehr als 50%/mm und bevorzugt von mehr als 100%/mm. Das bedeutet, dass die Fokusgröße pro Laservorschub von 1 mm um 10% (oder 50% oder 100%) vergrößert oder verkleinert werden kann.

Die Fokusgröße des Laserstrahls gibt dabei die Größe des Laserspots im Fokus an, welcher nicht zwingend in der Bearbeitungsebene (der Trägeroberfläche) liegt. Die Spotgröße des Lasers in der Bearbeitungsebene entspricht der Fokusgröße, wenn der Fokus in der Bearbeitungsebene liegt. Bei einer Fokuslage oberhalb oder unterhalb der Bearbeitungsebene ist die Spotgröße des Lasers in der Bearbeitungsebene in der Regel größer als die Fokusgröße, so dass die Fokusgröße eine durch Verschiebung des Fokus minimal erreichbare Größe des Laserspots darstellt.

Die Angabe, dass durchgehende Öffnungen in den Träger eingebracht werden in Markierungsbereichen der Farbeindruck des Trägers modifiziert wird, schließt die Möglichkeit ein, dass nur eine durchgehende Öffnungen eingebracht wird und der Farbeindruck des Trägers nur in einem Markierungsbereich modifiziert wird. Anstelle von durchgehenden Öffnungen können mit der Laserstrahlung in Teilbereichen auch Ausnehmungen im Trägermaterial erzeugt werden, die nicht vollständig durch den Träger hindurchgreifen, und die ebenfalls mit einem farbigen Markierungsbereich kombiniert sein können. Solche Ausnehmungen können beispielsweise in Form von Schwächungslinien vorgesehen sein.

In einer bevorzugten Ausgestaltung werden durch die Markierungsbereiche zumindest in Teilbereichen markierter Randbereiche der durchgehenden Öffnungen gebildet. Die markierten Randbereiche werden dabei vorzugsweise gleichzeitig mit den zugehörigen durchgehenden Öffnungen durch denselben Laserstrahl erzeugt.

Mit Vorteil ist vorgesehen, dass der Laserstrahl vor der Beaufschlagung der Trägeroberfläche eine Einstelleinrichtung durchläuft, in der der Strahldurchmesser und/oder die Konvergenz bzw. Divergenz des Laserstrahls eingestellt werden. Bevorzugt werden die schnelle Veränderung der Fokuslage und/oder der Fokusgröße durch Einstellungsvariationen in der genannten Einstelleinrichtung erzeugt.

Die Einstellungsvariationen in der Einstelleinrichtung werden mit besonderem Vorteil mit Hilfe einer oder mehrerer Linearachsen vorgenommen.

Bei einer vorteilhaften Weiterbildung des Verfahren ist vorgesehen, dass ein erster Laserstrahl zum Erzeugen der durchgehenden Öffnungen bereitgestellt wird, ein zweiter Laserstrahl zum Erzeugen der Markierungsbereiche bereitgestellt wird, dass der erste und zweite Laserstrahl mit einem Strahlkombinierer vereinigt werden und der vereinigte Laserstrahl über die Trägeroberfläche geführt wird, um die genannten Öffnungen in den Träger einzubringen und in den genannten Markierungsbereichen den Farbeindruck des Trägers zu modifizieren.

Mit Vorteil werden dabei zumindest teilweise gleichzeitig sowohl Öffnungen in den Träger eingebracht als auch Farbmarkierungen erzeugt. Es ist natürlich auch möglich, in Teilbereichen lediglich eine Farbänderung in dem Träger zu erzeugen, ohne den Träger zu schneiden.

Beim Führen des vereinigten Laserstrahls über die Trägeroberfläche werden dabei mit Vorteil die Fokuslage und/oder die Fokusgröße des ersten Laserstrahls schnell verändert, um eine variable Breite der durchgehenden Öffnungen zu erzeugen.

Alternativ oder zusätzlich werden beim Führen des vereinigten Laserstrahls über die Trägeroberfläche mit Vorteil die Fokuslage und/oder die Fokusgröße des zweiten Laserstrahls schnell verändert, um eine variable Breite der Markierungsbereiche zu erzeugen.

Der Träger wird vorteilhaft mit einem lasermodifizierbaren Markierungsstoff versehen. Insbesondere wird der Träger mit einem lasermodifizierbaren Markierungsstoff beschichtet und/oder es wird ein lasermodifizierbarer Markierungsstoff in das Volumen des Trägers eingebracht.

In vorteilhaften Gestaltungen ist der Träger aus Papier gebildet ist oder umfasst eine Papierlage. Auch Träger aus Kunststoff oder mit einer Kunststofflage sind möglich. Der Träger kann insbesondere ein Verbundsubstrat, beispielsweise mit der Schichtenfolge Folie/Papier/Folie oder Papier/ Folie/ Papier darstellen.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem Merkmalsbereich mit einem Laserloch mit variablem Randeffekt,
- Fig. 2: eine Detailaufsicht auf den Merkmalsbereich von Fig. 1,
- Fig. 3: schematisch eine Vorrichtung zur schnellen Veränderung der Fokusgröße und Fokuslage eines Laserstrahls,
- Fig. 4: schematisch eine Laserbearbeitungsvorrichtung zur Erzeugung eines kombinierten Laserstrahls mit unabhängig einstellbarer Breite von Zentralbereich und Außenbereich, und
- Fig. 5, 6: zwei Beispiele für Laserlöcher mit variablem Randeffekt und variabler Schnittbreite wie sie mit einer Vorrichtung nach Fig. 4 erzeugt werden können.

Die Erfindung wird nun am Beispiel eines Sicherheitsmerkmals einer Banknote 10 erläutert. Figur 1 zeigt dazu eine schematische Darstellung einer Banknote 10, die in einem in Fig. 2 in Aufsicht genauer dargestellten Merkmalsbereich 12 mit einem Laserloch 14 mit variablem Randeffekt versehen ist.

Das Banknotenpapier der Banknote 10 stellt einen Träger 20 dar, dessen Farbeindruck in dem Merkmalsbereich 12 durch die Einwirkung von Laserstrahlung modifizierbar ist bzw. bei der Herstellung durch Laserbeaufschlagung bereits modifiziert wurde. Die Lasermodifizierbarkeit des Banknotenpapiers kann beispielsweise durch eine Beschichtung des Papiers erzeugt werden, die durch die Laserbeaufschlagung lokal abgetragen oder in ihrer Farbe verändert wird. Die Lasermodifizierbarkeit kann beispielsweise auch durch in das Volumen des Papiers eingebrachte lasermodifizierbare Substanzen, wie etwa Effektpigmente erzeugt werden.

Das Laserloch 14 zeigt ein komplexes, schwer nachzuahmendes Design mit einer zentralen, durch den Träger 20 durchgehenden Öffnung 22, einem schmalen, um die Öffnung 22 umlaufenden farbigen Rand 24 und mit einer Mehrzahl von farbigen Fünfecken 26, die passergenau auf Ausstülpungen der zentralen Öffnung 22 aufgesetzt sind. Der Farbeindruck der Fünfecke 26 ist dabei derselbe wie der des farbigen Rands 24, beispielsweise ein roter Farbeindruck vor weißem Hintergrund. Als Besonderheit sind die Fünfecke 26 mit unterschiedlichen Strichstärken ausgebildet, die von einer schmalen, feinen Linie 26-1 an der Oberseite der Öffnung 22 über mehrere, sukzessive zunehmende Linienbreiten 26-2, 26,-3, 26-4 bis zu den fetten Linien 26-5 der an der Unterseite der Öffnung 22 liegenden Fünfecken reichen.

Um ein solches komplexes Laserloch 14 mit hoher Produktionsgeschwindigkeit erzeugen zu können, wird der Laserstrahl bei der Laserbeaufschlagung des Banknotenpapiers 20 mit einer schnell veränderbaren Fokusgröße und/oder Fokuslage über das Papier geführt, wie nachfolgend genauer erläutert. Wie oben bereits genauer erläutert, beziehen sich der die Veränderung der Fokusgröße bzw. Fokuslage beschreibende Begriff "schnell" stets auf die Vorschubgeschwindigkeit, mit der der Schneid- bzw. Markierungslaserstrahl über den Träger geführt wird.

Figur 3 illustriert schematisch den Aufbau einer Laserbearbeitungsvorrichtung 30 mit einer schnell veränderbaren Fokusgröße und Fokuslage eines Laserstrahls. Der im Wesentlichen parallele Laserstrahl 32 einer Laserquelle 34, beispielsweise eines CO₂-Lasers, wird zunächst mit einem Strahlaufweiter 36 aufgeweitet, und dadurch der aufgeweitete Laserstrahl 38 erzeugt. Der aufgeweitete Laserstrahl 38 kann, wie links in Fig. 3 dargestellt, ein paralleler Laserstrahl sein, er kann durch den Strahlaufweiter 36 aber auch leicht konvergent oder leicht divergent eingestellt werden (Strahlen 38', 38" weiter rechts in Fig. 3). Der aufgeweitete Laserstrahl 38 wird von einer Scaneinrichtung 40 umgelenkt und fokussiert und der umgelenkte Laserstrahl 42 wird über eine Spiegelanordnung der Scaneinrichtung in der Bearbeitungsebene verschwenkt, wie in Fig. 3 schematisch durch die Pfeile 46 angedeutet. In Fig. 3 sind schematisch auch die Brennweite f der Fokussiereinrichtung, der Fokus F des Laserstrahls, die Fokusgröße F_{G} und die Fokuslage F_{L} des umgelenkten Laserstrahls 42 gezeigt. Der zu bearbeitende Träger ist typischerweise in der Brennebene 44 der Fokussiereinrichtung im Abstand einer Brennweite f von der Scaneinrichtung 40 angeordnet.

Sofern der aufgeweitete Laserstrahl 38 ein paralleler Laserstrahl ist, wie links in Fig. 3 dargestellt, liegt der von der Scaneinrichtung 40 erzeugte Fokus F in der Brennebene 44 der Fokussiereinrichtung und erzeugt am Bearbeitungsort einen Laserspot der Fokusgröße F_{G}.

Ist der aufgeweitete Laserstrahl 38' leicht konvergent eingestellt, wie schematisch rechts anschließend in Fig. 3 dargestellt, so liegt der von der Scaneinrichtung 40 erzeugte Fokus F des umgelenkten Laserstrahls 42' etwas oberhalb der Brennebene 44, so dass die Spotgröße des Lasers in der Brennebene etwas größer als die Fokusgröße F_{G} ist. Falls der aufgeweitete Laserstrahl 38" leicht divergent eingestellt ist, wie schematisch wiederum rechts anschließend in Fig. 3 dargestellt, so liegt der von der Scaneinrichtung 40 erzeugte Fokus F des umgelenkten Laserstrahls 42" etwas unterhalb der Brennebene 44, so dass die Spotgröße des Lasers in der Brennebene auch hier etwas größer als die Fokusgröße F_{G} ist.

Obwohl die Fokusgröße F_{G} bei diesen Veränderungen der Fokuslage F_{L} nahezu gleich bleibt, wird durch die Verschiebung der Fokuslage F_{L} eine unterschiedliche Spotgröße in der Brennebene 44 und damit am Bearbeitungsort erreicht. Der Laserstrahl 38, 38', 38" kann durch kleine Veränderungen einer Linse im Strahlaufweiter 36 parallel, konvergent oder divergent eingestellt werden. Da die erforderlichen Variationen sehr klein sind, können sie bezogen auf die Vorschubgeschwindigkeit des Laserstrahls sehr schnell vorgenommen werden. Hinzu kann insbesondere eine Linearachse im Strahlaufweiter 36 eingesetzt werden.

Neben der Fokuslage F_{L} kann auch die Fokusgröße F_{G} schnell verändert werden, nämlich insbesondere durch das Ausmaß der Strahlaufweitung im Strahlaufweiter 36. Da die numerische Apertur einer Fokussierlinse mit ihrer Ausleuchtung zunimmt und die minimal erreichbare Fokusgröße F_{G} umgekehrt proportional zur numerischen Apertur ist, kann mit einem stärker aufgeweiteten Laserstrahl 38‴ ein kleinerer Fokusdurchmesser F_{G} erzeugt werden, wie schematisch ganz rechts in Fig. 3 illustriert. Auch die Aufweitung des Laserstrahls 38, 38‴ kann durch kleine Veränderungen im Strahlaufweiter 36 nach Wunsch eingestellt und damit sehr schnell vorgenommen werden.

Zurückkommend auf die Darstellung der Fig. 2 wird der Umriss der durchgehenden Öffnung 22 des Laserlochs 14 mit einem stark fokussierten Laserstrahl hoher Energiedichte geschnitten. Die Laserquelle 34 wird dabei so angesteuert, dass die Energiedichte des Laserstrahls 42 im Zentralbereich des Laserspots am Bearbeitungsort die zum Schneiden des Papierträgers 20 erforderliche Schwellenergie Ecut überschreitet. In einem schmalen Randbereich des Laserspots wird die zum Schneiden erforderliche Energie nicht mehr überschritten, die Energiedichte liegt aber über der für eine Farbänderung im Merkmalsbereich 12 erforderlichen Schwellenergie E_{Color} < Ecut. Außerhalb dieses schmalen Randbereichs wird der Träger weder verfärbt noch geschnitten. Auf diese Weise wird beim Schneiden der Öffnung 22 gleichzeitig ein umlaufender farbiger Rand 24 erzeugt, der wegen seiner Erzeugung im Schneidvorgang perfekt zum Umriss der Öffnung 22 gepassert ist.

Zur Erzeugung der Fünfecke 26 wird die Energie des Laserstrahls auch im Zentralbereich auf einen Wert zwischen der Schwellenergie E_{Color} für eine Farbänderung und der zum Schneiden benötigen Schwellenergie Ecut abgesenkt. Zugleich wird mit einer oder mehreren der im Zusammenhang mit Fig. 3 beschriebenen Maßnahmen die Spotgröße des Laserstrahls 42 am Bearbeitungsort variiert, so dass die Schwellenergie E_{Color} in unterschiedlich großen Bereichen überschritten wird, und damit unterschiedlich breite farbige Ränder 26-1 bis 26-5 der Fünfecke 26 erzeugt werden. Da diese Änderungen sehr schnell erfolgen, wird die Produktionsgeschwindigkeit des Laserschreibens durch die Änderung der Markierungsbreiten praktisch nicht verringert.

Das Schneiden und die Farbänderung des Trägers können auch mit einem kombinierten Laserstrahl erfolgen, der aus einer Überlagerung zweier zunächst getrennter und unabhängig voneinander bezüglich Konvergenz/Divergenz und Strahlbreite eingestellter Laserstrahlen gebildet wird. Dadurch können die Breite der geschnittenen Öffnungen und die Breite der an die Öffnung angrenzenden Markierungen unabhängig voneinander eingestellt werden.

Figur 4 zeigt hierzu schematisch eine Laserbearbeitungsvorrichtung 50 mit einem Schneidlaser 52 und einem Markierungslaser 54, deren Laserstrahlen zum Schneiden bzw. Markierung des Bearbeitungsguts vorgesehen sind. Die Laserstrahlen der Laser 52, 54 durchlaufen jeweils eine zugehörige Einstelleinrichtung 56, 58, in der der jeweilige Laserstrahl aufgeweitet und bezüglich seiner Konvergenzeigenschaften eingestellt wird, wie grundsätzlich bei Fig. 3 beschrieben. Das Strahlprofil 72 des eingestellten Schneid-Laserstrahls 62 und das Strahlprofil 74 des eingestellten Markierungs-Laserstrahls 64 sind in Fig. 4 schematisch als Insets gezeigt.

Der Schneid-Laserstrahl 62 und der Markierungs-Laserstrahl 64 werden mit Hilfe eines Strahlkombinierers 60, der durch einen umgekehrt arbeitenden Strahlteiler gebildet sein kann, zu dem gewünschten Bearbeitungs-Laserstrahl 66 zusammengeführt, dessen Strahlprofil 76 in Fig. 4 als Inset ebenfalls schematisch gezeigt ist. Das Strahlprofil 76 des Bearbeitungs-Laserstrahls 66 weist einen Zentralbereich Z hoher Energiedichte auf, der zum Schneiden des Trägermaterials dient, sowie einen Außenbereich A geringerer Energiedichte, der zum Erzeugen einer Farbänderung im Trägermaterial dient.

Die Breite des Zentralbereichs Z und die Breite des Außenbereichs A können mit Hilfe der Einstelleinrichtungen 56, 58 unabhängig voneinander eingestellt werden. Bei der Laserbeaufschlagung des Trägers mit dem Laserstrahl 66 können daher die Schnittbreite und die Markierungsbreite unabhängig voneinander verändert werden.

Wie bereits im Zusammenhang mit Fig. 3 erläutert, können die entsprechenden Änderungen an den Laserstrahlen 62, 64 und damit auch an dem zusammengeführten Laserstrahl 66 sehr schnell vorgenommen werden, so dass die Produktionsgeschwindigkeit des Laserschreibens durch die Änderung der Schnittbreite und/oder der Markierungsbreite praktisch nicht verringert wird.

Falls die Schnittbreite oder die Markierungsbreite für eine Anwendung nicht variiert werden soll, kann auf die entsprechende Einstelleinrichtung 56 bzw. 58 natürlich auch verzichtet werden.

Figuren 5 und 6 zeigen schematisch zwei Beispiele für Laserlöcher mit variablem Randeffekt und variabler Schnittbreite wie sie mit einer Vorrichtung 50 nach Fig. 4 erzeugt werden können.

Zunächst zeigt Fig. 5 einen durch Einwirkung von Laserstrahlung modifizierbaren Träger 20, der mit mehreren durchgehenden Öffnungen 80 konstanter Breite versehen ist. Die Öffnungen 80 und der Zwischenraum zwischen den Öffnung 80 sind mit einer Farbmarkierung 82 variabler Breite versehen.

Zur Erzeugung dieser Gestaltung wurde der kombinierte Laserstrahl 66 der Fig. 4 von links nach rechts über den Träger 20 geführt und der Schneid-Laserstrahl 62 dabei bei konstanter Fokusgröße und Fokuslage zeitweise ein- bzw. ausgeschaltet. Zugleich wurde die Fokusgröße bzw. Fokuslage des Markierungs-Laserstrahls 64 und damit auch die Größe des Außenbereichs A im zusammengeführten Laserstrahl 66 kontinuierlich verändert. Die Änderung erfolgt praktisch instantan, so dass sich trotz einer hohen Arbeitsgeschwindigkeit des Laserstrahls 66 auf dem Träger 20 große Änderungen in der Markierungsbreite der Farbmarkierung 82 erreichen lassen.

Figur 6 zeigt eine weitere Gestaltung, bei der ein durch Einwirkung von Laserstrahlung modifizierbarer Träger 20 mit einer länglichen Schnitt-Öffnung 84 variable Breite versehen ist. Die längliche Schnitt-Öffnung 84 ist von einer Farbmarkierung 86 mit wellenförmig variierender Breite umgeben.

Zur Erzeugung dieser Gestaltung wurde der kombinierte Laserstrahl 66 der Fig. 4 von links nach rechts über den Träger 20 geführt und dabei sowohl für den Schneid-Laserstrahl 62 als auch für den Markierungs-Laserstrahl 64 die Fokusgröße bzw. Fokuslage schnell verändert. Entsprechend verändern sich sowohl die Größe des Zentralbereichs Z als auch die Größe des Außenbereichs A im zusammengeführten Laserstrahl 66 schnell und unabhängig voneinander, so dass die Schnittbreite der Öffnung 84 und die Markierungsbreite der Farbmarkierung 86 unabhängig voneinander variieren können.

### Bezugszeichenliste

- 10: Banknote
- 12: Merkmalsbereich
- 14: Laserloch
- 20: Träger
- 22: durchgehende Öffnung
- 24: farbiger Rand
- 26: Fünfecke
- 26-1 bis 26-5: Linien unterschiedlicher Breite
- 30: Laserbearbeitungsvorrichtung
- 32: Laserstrahl
- 34: Laserquelle
- 36: Strahlaufweiter
- 38, 38′, 38ʺ, 38‴: aufgeweiteter Laserstrahl
- 40: Scaneinrichtung
- 42, 42′, 42ʺ, 42‴: umgelenkter Laserstrahl
- 44: Brennebene
- 50: Laserbearbeitungsvorrichtung
- 52: Schneidlaser
- 54: Markierungslaser
- 56,58: Einstelleinrichtungen
- 60: Strahlkombinierer
- 62: Schneid-Laserstrahl
- 64: Markierungs-Laserstrahl
- 66: Bearbeitungs-Laserstrahl
- 72, 74, 76: Strahlprofile
- F: Fokus
- F_{G}: Fokusgröße
- F_{L}: Fokuslage
- A: Außenbereich
- Z: Zentralbereich

## Patentansprüche

1. Verfahren zur Herstellung eines Sicherheitsmerkmals für ein Sicherheitselement, ein Sicherheitspapier oder einen Datenträger (10), bei dem
- ein Träger (20) bereitgestellt wird, dessen Farbeindruck durch die Einwirkung von Laserstrahlung modifizierbar ist, und
- durch Führen eines Laserstrahls (42) über die Oberfläche des Trägers (20) einerseits durchgehende Öffnungen (22) in den Träger eingebracht werden und andererseits in Markierungsbereichen (24, 26-1, 26-2,....26-5) der Farbeindruck des Trägers (20) modifiziert wird,
- beim Führen des Laserstrahls über die Trägeroberfläche die Fokuslage (F_{L}) und/oder die Fokusgröße (F_{G}) des Laserstrahls (42) schnell verändert werden, um eine variable Breite der durchgehenden Öffnungen (22; 84) und/oder eine variable Breite der Markierungsbereiche (82,86; 26-1, 26-2, ...26-5) zu erzeugen,
**dadurch gekennzeichnet, dass**
- beim Führen des Laserstrahls (42) über den Träger (20) die Fokuslage (F_{L}) des Laserstrahls (42) pro Laser-Vorschubstrecke um mehr als 1 mm/ mm verändert wird, und/oder die Fokusgröße (F_{G}) des Laserstrahls (42) pro Laser-Vorschubstrecke um mehr als 10%/mm verändert wird.

2. Verfahren nach Anspruch 1, **dadurch gekennzeichnet, dass** durch die Markierungsbereiche (82, 86; 26-1, 26-2, ...26-5) zumindest in Teilbereichen markierter Randbereiche der durchgehenden Öffnungen (22; 84) gebildet werden.

3. Verfahren nach Anspruch 2, **dadurch gekennzeichnet, dass** die markierten Randbereiche gleichzeitig mit den zugehörigen durchgehenden Öffnungen (22; 84) durch denselben Laserstrahl erzeugt werden.

4. Verfahren nach wenigstens einem der Ansprüche 1 bis 3, **dadurch gekennzeichnet, dass** beim Führen des Laserstrahls (42) über den Träger die Fokuslage (F_{L}) des Laserstrahls (42) schnell verändert wird, nämlich, dass die Fokuslage pro Laser-Vorschubstrecke um mehr als 2 mm/mm und bevorzugt um mehr als 5 mm/ mm verändert wird.

5. Verfahren nach wenigstens einem der Ansprüche 1 bis 4, **dadurch gekennzeichnet, dass** beim Führen des Laserstrahls (42) über den Träger die Fokusgröße (F_{G}) des Laserstrahls (42) schnell verändert wird, nämlich, dass die Fokusgröße pro Laser-Vorschubstrecke um mehr als 50%/mm und bevorzugt um mehr als 100%/mm verändert wird.

6. Verfahren nach wenigstens einem der Ansprüche 1 bis 5, **dadurch gekennzeichnet, dass** der Laserstrahl vor der Beaufschlagung der Trägeroberfläche eine Einstelleinrichtung (36; 56, 58) durchläuft, in der der Strahldurchmesser und/oder die Konvergenz bzw. Divergenz des Laserstrahls eingestellt werden, wobei bevorzugt die schnelle Veränderung der Fokuslage und/oder der Fokusgröße durch Einstellungsvariationen in der Einstelleinrichtung (36; 56, 58) erzeugt werden.

7. Verfahren nach Anspruch 6, **dadurch gekennzeichnet, dass** die Einstellungsvariationen in der Einstelleinrichtung (36; 56, 58) mit Hilfe einer oder mehrerer Linearachsen vorgenommen werden.

8. Verfahren nach wenigstens einem der Ansprüche 1 bis 7, **dadurch gekennzeichnet, dass** ein erster Laserstrahl (62) zum Erzeugen der durchgehenden Öffnungen bereitgestellt wird, ein zweiter Laserstrahl (64) zum Erzeugen der Markierungsbereiche bereitgestellt wird, dass der erste und zweite Laserstrahl mit einem Strahlkombinierer (60) vereinigt werden und der vereinigte Laserstrahl (66) über die Trägeroberfläche geführt wird, um die genannten Öffnungen in den Träger einzubringen und in den genannten Markierungsbereichen den Farbeindruck des Trägers zu modifizieren.

9. Verfahren nach Anspruch 8, **dadurch gekennzeichnet, dass** beim Führen des vereinigten Laserstrahls (66) über die Trägeroberfläche die Fokuslage und/oder die Fokusgröße des ersten Laserstrahls rasch verändert werden, um eine variable Breite der durchgehenden Öffnungen zu erzeugen.

10. Verfahren nach Anspruch 8 oder 9, **dadurch gekennzeichnet, dass** beim Führen des vereinigten Laserstrahls (66) über die Trägeroberfläche die Fokuslage und/oder die Fokusgröße des zweiten Laserstrahls rasch verändert werden, um eine variable Breite der Markierungsbereiche zu erzeugen.

11. Verfahren nach wenigstens einem der Ansprüche 1 bis 10, **dadurch gekennzeichnet, dass** der Träger (20) mit einem lasermodifizierbaren Markierungsstoff versehen wird, insbesondere, dass der Träger (20) mit einem lasermodifizierbaren Markierungsstoff beschichtet wird und/oder dass ein lasermodifizierbarer Markierungsstoff in das Volumen des Trägers (20) eingebracht wird.

12. Verfahren nach wenigstens einem der Ansprüche 1 bis 11, **dadurch gekennzeichnet, dass** der Träger (20) aus Papier gebildet ist oder eine Papierlage umfasst.

## Claims

1. A method for manufacturing a security feature for a security element, a security paper or a data carrier (10), in which
- a carrier (20) is provided whose color impression is modifiable by the action of laser radiation, and
- by guiding a laser beam (42) across the surface of the carrier (20), on one hand, through openings (22) are introduced into the carrier, and on the other hand, the color impression of the carrier (20) is modified in marking regions (24, 26-1, 26-2,....26-5),
- when guiding the laser beam across the carrier surface, the focus position (F_{L}) and/or the spot size (F_{G}) of the laser beam (42) are quickly changed to produce a variable width of the through openings (22; 84) and/or a variable width of the marking regions (82, 86; 26-1, 26-2, ...26-5),
**characterized in that**
- when guiding the laser beam (42) across the carrier (20), the focus position (F_{L}) of the laser beam (42) per laser travel path is changed by more than 1 mm/ mm, and/or the spot size (F_{G}) of the laser beam (42) per laser travel path is changed by more than 10%/mm.

2. The method according to claim 1, **characterized in that,** due to the marking regions (82, 86; 26-1, 26-2, ...26-5), marked edge regions of the through openings (22; 84) are formed at least in sub-regions.

3. The method according to claim 2, **characterized in that** the marked edge regions are produced simultaneously with the associated through openings (22; 84) by the same laser beam.

4. The method according to at least one of claims 1 to 3, **characterized in that,** when guiding the laser beam (42) across the carrier, the focus position (F_{L}) of the laser beam (42) is quickly changed, namely **in that** the focus position per laser travel path is changed by more than 2 mm/mm and preferably by more than 5 mm/ mm.

5. The method according to at least one of claims 1 to 4, **characterized in that,** when guiding the laser beam (42) across the carrier, the spot size (F_{G}) of the laser beam (42) is quickly changed, namely **in that** the spot size per laser travel path is changed by more than 50%/mm and preferably by more than 100%/mm.

6. The method according to at least one of claims 1 to 5, **characterized in that,** prior to the impingement of the carrier surface, the laser beam passes through an adjustment device (36; 56, 58) in which the beam diameter and/or the convergence or divergence of the laser beam are adjusted, the quick change of the focus position and/or the spot size preferably being produced by adjustment variations in the adjustment device (36; 56, 58).

7. The method according to claim 6, **characterized in that** the adjustment variations in the adjustment device (36; 56, 58) are carried out with the aid of one or more linear axes.

8. The method according to at least one of claims 1 to 7, **characterized in that** a first laser beam (62) is provided for producing the through openings, a second laser beam (64) is provided for producing the marking regions, **in that** the first and second laser beam are combined with a beam combiner (60) and the combined laser beam (66) is guided across the carrier surface to introduce the said openings into the carrier and to modify the color impression of the carrier in the said marking regions.

9. The method according to claim 8, **characterized in that,** when guiding the combined laser beam (66) across the carrier surface, the focus position and/or the spot size of the first laser beam are quickly changed to produce a variable width of the through openings.

10. The method according to claim 8 or 9, **characterized in that,** when guiding the combined laser beam (66) across the carrier surface, the focus position and/or the spot size of the second laser beam are quickly changed to produce a variable width of the marking regions.

11. The method according to at least one of claims 1 to 10, **characterized in that** the carrier (20) is furnished with a laser-modifiable marking substance, especially **in that** the carrier (20) is coated with a laser-modifiable marking substance and/or **in that** a laser-modifiable marking substance is introduced into the volume of the carrier (20).

12. The method according to at least one of claims 1 to 11, **characterized in that** the carrier (20) is formed from paper or comprises a paper ply.

## Revendications

1. Procédé de fabrication d'une caractéristique de sécurité pour un élément de sécurité, un papier de sécurité ou un support de données (10), dans lequel
- un support (20) est prévu, dont l'impression de couleur peut être modifiée par l'action d'un rayonnement laser, et
- en guidant un faisceau laser (42) sur la surface du support (20), d'une part des ouvertures traversantes (22) peuvent être réalisées dans le support et d'autre part l'impression de couleur du support (20) est modifiée dans des zones de marquage (24, 26-1, 26-2,..., 26-5),
- lors du guidage du faisceau laser sur la surface de support, la position de focalisation (F_{L}) et/ou la taille de focalisation (F_{G}) du faisceau laser (42) peuvent être modifiées rapidement afin d'obtenir une largeur variable des ouvertures traversantes (22 ; 84) et/ou une largeur variable des zones de marquage (82, 86 ; 26-1, 26-2, ...26-5).
**caractérisé en ce que**
- lors du guidage du faisceau laser (42) sur le support (20), la position de focalisation (F_{L}) du faisceau laser (42) est modifiée de plus de 1 mm/mm par distance d'alimentation laser, et/ou la taille de focalisation ( F_{G}) du faisceau laser (42) est modifiée de plus de 10 %/mm par distance d'alimentation laser.

2. Procédé selon la revendication 1, **caractérisé en ce que** les zones de marquage (82, 86 ; 26-1, 26-2, ...26-5) forment des zones de bord marquées des ouvertures traversantes (22 ; 84) au moins dans des zones partielles.

3. Procédé selon la revendication 2, **caractérisé en ce que** les zones de bord marquées sont produites simultanément avec les ouvertures traversantes associées (22 ; 84) par le même faisceau laser.

4. Procédé selon au moins une des revendications 1 à 3, **caractérisé en ce que** lors du guidage du faisceau laser (42) sur le support, la position de focalisation (F_{L}) du faisceau laser (42) est modifiée rapidement, à savoir que la position de focalisation par distance d'alimentation laser est modifiée de plus de 2 mm/mm et de préférence de plus de 5 mm/mm.

5. Procédé selon au moins une des revendications 1 à 4, **caractérisé en ce que** lorsque le faisceau laser (42) est guidé sur le support, la taille de focalisation (FG) du faisceau laser (42) est modifiée rapidement, à savoir que la taille de focalisation par distance d'alimentation laser est modifiée de plus de 50 %/mm et de préférence de plus de 100 %/mm.

6. Procédé selon au moins une des revendications 1 à 5, **caractérisé en ce que** le faisceau laser traverse un dispositif de réglage (36 ; 56, 58) avant d'agir sur la surface porteuse, dans lequel le diamètre du faisceau et/ou la convergence ou la divergence du faisceau laser sont ajustés, dans lequel la modification rapide de la position de focalisation et/ou de la taille de focalisation est de préférence générée par des variations de réglage dans le dispositif de réglage (36 ; 56, 58).

7. Procédé selon la revendication 6, **caractérisé en ce que** les variations de réglage dans le dispositif de réglage (36 ; 56, 58) sont réalisées à l'aide d'un ou plusieurs axes linéaires.

8. Procédé selon au moins une des revendications 1 à 7, **caractérisé en ce qu'** un premier faisceau laser (62) est prévu pour générer les ouvertures traversantes, un deuxième faisceau laser (64) est prévu pour générer les zones de marquage, que les premier et deuxième des faisceaux laser sont combinés avec un combineur de faisceaux (60) et le faisceau laser combiné (66) est guidé sur la surface du support afin de ménager lesdites ouvertures dans le support et de modifier l'impression de couleur du support dans lesdites zones de marquage.

9. Procédé selon la revendication 8, **caractérisé en ce que** lorsque le faisceau laser combiné (66) est guidé sur la surface du support, la position de focalisation et/ou la taille de focalisation du premier faisceau laser sont modifiées rapidement, afin de produire une largeur variable des ouvertures traversantes.

10. Procédé selon la revendication 8 ou 9, **caractérisé en ce que** lorsque le faisceau laser combiné (66) est guidé sur la surface de support, la position de focalisation et/ou la taille de focalisation du deuxième faisceau laser sont modifiées rapidement afin de produire une largeur variable des zones de marquage.

11. Procédé selon au moins une des revendications 1 à 10, **caractérisé en ce que** le support (20) est pourvu d'une substance de marquage modifiable au laser, en particulier que le support (20) est revêtu d'une substance de marquage modifiable au laser et/ ou qu'une substance de marquage modifiable au laser est introduite dans le volume du support (20).

12. Procédé selon au moins une des revendications 1 à 11, **caractérisé en ce que** le support (20) est en papier ou comprend une couche de papier.
